# EUROPÄISCHE PATENTSCHRIFT

(11) **EP 0 325 702 B1**
(45) Veröffentlichungstag und Bekanntmachung des Hinweises auf die Patenterteilung: **08.09.1993**
(21) Anmeldenummer: 88117440.3
(22) Anmeldetag: 19.10.1988
(51) Int. Cl.: H01Q 9/04, H01Q 21/06

(54) **Mikrostreifenleiterantenne**
Microstrip antenna
Antenne à microbande

(30) Priorität: 13.11.1987 DE 3738513
(43) Veröffentlichungstag der Anmeldung: 02.08.1989
(73) Patentinhaber: DORNIER GMBH, D-88004 Friedrichshafen (DE)
(72) Erfinder: Zahn, Rudolf, Dr.-Ing., D-7778 Markdorf (DE); Borgwardt, Christian, Dipl.-Ing., D-7997 Immenstaad (DE); Scherber, Werner, Dr.-Ing., D-7775 Bermatingen (DE); Chung-chi-Lin, Dr.-Ing., D-7990 Friedrichshafen (DE); Boukamp, Joachim, Dr.-Ing., D-7778 Markdorf (DE); Schröder, Hans Wolfgang, Dr. rer. nat., D-7997 Immenstaad (DE); Helwig, Günter, Dr.-Ing., D-7758 Daisendorf (DE); Braig, Albert, Dipl.-Ing., D-7778 Markdorf (DE); Bender, Oswald, Dipl.-Ing., D-7990 Friedrichshafen 24 (DE)
(74) Vertreter: Landsmann, Ralf, Dipl.-Ing.

(56) Entgegenhaltungen:
- DE-A- 2 711 313
- DE-A- 2 816 362
- GB-A- 2 046 530
- IEE PROCEEDINGS SECTION A - I, Band 132, Nr.7, Teil H, Dezember 1985, Seiten 455-460, Stevenage, Herts, GB; J.S.DAHELE et al.: "Theory and experiment on microstrip antennas with airgaps."
- IEEE TRANS. ON ANTENNAS AND PROPAGATION,Band AP-29, Nr.1, Januar 1981, Seiten 2-24, New York, US; K.R.CARVER et al.: "Microstrip Antenna Technology."

## Beschreibung

Die Erfindung betrifft zwei Mikrostreifenleiterantennen, die insbesondere für Luft- und Raumfahrtanwendungen vorgesehen sind.

Mikrostreifenleiterantennen besitzen vorteilhafte Eigenschaften - wie flacher Aufbau, kostengünstige und genaue Herstellung der Strahlergeometrie mit lithografischen Verfahren, mögliche Realisierung des Speisennetzwerkes für Gruppenantennen auf dem gleichen Substrat -, die diese Antennenform für Gruppenantennen attraktiv erscheinen lassen.
Andererseits wirkt sich der in der konventionellen Bauform geringe Abstand zwischen Strahler und leitender Grundplatte nachteilig auf den Strahlerwirkungsgrad und die zulässigen Abmessungs- und Stoffkonstantentoleranzen aus.

Eine Vergrösserung des Abstandes durch Verwendung eines dickeren Substratmaterials hat den Nachteil eines vergrösserten Gewichts. Der Anteil der in Oberflächenwellen geführten Leistung wird mit zunehmender Dicke des Substratmaterials grösser, was wiederum den Wirkungsgrad verringert und das Strahlungsdiagramm verschlechtert.

Wird ein dickes Substrat geringer Dichte oder ein mehrschichtiges, dickes Substrat unter Verwendung von Luft bzw. Vakuum oder einem Material geringer Dichte, wie z.B. Schaum oder Wabenmaterial, benutzt, so wird der Oberflächenwellenanteil geringer. Gleichzeitig tritt jedoch eine verstärkte unerwünschte Abstrahlung durch die Speiseleitungen auf. Die Einspeisung der elektrischen Leistung ist durch den grossen Abstand zwischen Strahlerebene und Grundplatte problematisch und führt zu weiterer unerwünschter Abstrahlung. Die genaue Einhaltung des Abstandes zwischen Strahlerebene und Grundplatte erfordert insbesondere bei zusammengesetztem Substrat unter Verwendung von Luft beziehungsweise Vakuum eine Stützkonstruktion. Für aktive Antennen, insbesondere für Raumfahrtantennen, wird zudem eine gute Wärmeleitfähigkeit von den auf der Grundplatte angeordneten Sende/Empfangsmodulen zur Antennenvorderseite benötigt. Diese ist bei Substraten geringer Dichte nicht gegeben, insbesondere dann nicht, wenn das Substrat einen Vakuumbereich enthält.

Aus der **DE-OS 28 16 362** ist eine Mikrostreifenleiterantenne bekannt mit
- einer elektrisch leitfähigen Grundplatte,
- einem elektrisch isolierenden Substrat,
- einer Gruppe von Strahlerelementen
- und Speiseleitungen,
wobei die Grundplatte unterhalb der auf der Oberseite des Substrats angebrachten Strahlerelemente Vertiefungen aufweist, deren Lateral- abmessungen etwas grösser sind als die der Strahlerelemente.
Durch diese Vertiefungen werden zur Erzielung von Resonanzefffekten eine Vielzahl kleiner Hohlraumresonatoren gebildet. Diese Vorrichtung bildet den Oberbegriff des nebengeordneten Anspruchs 2.

Der Problemkreis: Wirkungsgrad - Gewicht - Wärmeableitung - Eignung für Weltraumanwendungen ist nicht angesprochen.

Aus der **GB 2 046 530 A** ist eine Mikrostreifenleiterantenne bekannt mit
- einer elektrisch leitfähigen Grundplatte,
- einem elektrisch isolierenden Substrat aus Kunststoff,
- einer Gruppe von Strahlerelementen aus Kupfer,
- und Speiseleitungen,
wobei die Strahlerelemente auf Erhebungen aus dielektrischem Material angeordnet sind, deren Lateralabmessungen etwas grösser sind als die Strahlerelemente.
Diese Vorrichtung bildet den Oberbegriff des Anspruchs 1. Zur Erreichung einer hohen mechanischen Stabilität bei geringem Gewicht und zur Eignung für den Betrieb unter Weltraumbedingungen sind keine Angaben gemacht.

Aufgabe der Erfindung ist es - ausgehend von den gattungsgemäßen Anordnungen - diese so weiterzubilden, daß die Antennenanordnungen für Raumfahrtanwendungen geeignet sind und dabei Stabilität und geringes Gewicht gewährleistet ist.

Diese Aufgabe wird erfindungsgemäß gelöst von den Vorrichtungen der nebengeordneten Ansprüche 1 und 2.

Die erfindungsgemäßen Vorrichtungen haben einen hohen Wirkungsgrad, eine hohe Bandbreite sowie eine hohe Toleranzunempfindlichkeit. Das Speiseleitungssystem bleibt dabei wegen der höheren kapazitiven Kopplung mit der Grundplatte weitgehend abstrahlungsfrei. Die Oberflächenwellenanregung wird nicht verstärkt. Das Gewicht der Antenne bleibt gering. Eine ausreichende Wärmeleitfähigkeit senkrecht zur Antennenfläche ist gegeben, da die Antenne - außer unter den Strahlerelementen - sehr dünn ausgelegt sein kann.

Wichtig ist der grössere Abstand zwischen Strahler und Grundplatte gegenüber der Substratdicke nur unter den Strahlern. Diese Abstandsvergrösserung kann durch Verformen der Grundplatte (Wannen-struktur) oder des Substrats (Mesa-Struktur) erreicht werden. Der entstehende Zwischenraum zwischen Substrat und Grundplatte ist mit einem Schaummaterial zur mechanischen Versteifung gefüllt.

Die Erfindung erlaubt es, die gegenläufigen Forderungen für hohen Wirkungsgrad und grosse Bandbreite der Strahlerelemente einerseits - nämlich grosser Abstand zwischen Strahler und Grundplatte bei kleiner Dielektrizitätszahl - sowie für Abstrahlungsfreiheit (geringe Streifenleiterverluste) und leichte Ankoppelbarkeit der Speiseleitungen an die Leistungszufühtung andererseits - nämlich geringe Substratdicke bei mittlerer bis hoher Dielektrizitätszahl - auf einem Substrat zu vereinigen. Gleichzeitig bleibt das Gewicht gering und eine Wärmeleitung von der Grundplatte zur Strahlerebene ist gewährleistet. Die Antenne ist durch die Erhebungen oder Vertiefungen leicht und doch mechanisch stabil.

Die Anpassung des Wellenwiderstands erfolgt bevorzugt dort, wo der Abstand zwischen der oberseitigen Leitung und der Grundplatte geändert wird (also bei e). Daß die Anpassungsleitungen und das Speiseleitungsnetzwerk in einer bevorzugten Ausführung auf der Substratoberseite angeordnet sind, hat den Vorteil, daß die Herstellung in einem Arbeitsgang erfolgen kann. Dadurch, daß keine Übergänge erforderlich sind, können die Genauigkeit und die Reproduzierbarkeit der Herstellung der Zuleitungen so groß sein, wie bei der Herstellung der Strahler (c).
In einer Ausführung ist die Substratoberseite mit Thermalfarbe beschichtet, um die Abstrahlung der Wärme zu verbessern oder die Wärmeaufnahme durch Sonne oder Albedo zu minimieren.

Hinsichtlich der Werkstoffe für die Grundplatte bestehen im Prinzip keine Einschränkungen, sofern die Oberfläche elektrisch gut leitfähig ist oder durch eine (Metall-) Beschichtung gut leitfähig gemacht werden kann. Carbonfaserverstärkter Kunststoff ist gut geeignet, da dieses Material sehr geringe thermische Ausdehnungskoeffizienten aufweist. Die Grundplatte kann auch aus einem Kunststoff (z.B. einem Fluorkohlenwasserstoff wie Teflon) bestehen, der mit einer hochleitenden, widerstandsfähigen und gut haftenden Schicht belegt ist. In Frage kommen z.B. die Metalle Chrom (Cr), Kupfer (Cu), Titan (Ti), Palladium (Pd) und Gold (Au).

Wegen seiner guten Haftung, der hohen Leitfähigkeit und der einfachen Verfahren der galvanischen Verstärkung ist Kupfer als Leitschicht besonders gut geeignet. Zur Erhöhung der Korrosionsbeständigkeit kann es mit Gold beschichtet sein. Die Herstellungsprozesse sind an sich bekannt:
- Teflon mechanisch und naßchemisch reinigen
- Teflon im Vakuumplasma sputterätzen
- Kupfer ca. 300 nm dick aufsputtern
- Kupfer galvanisch verstärken
- Gold aufdampfen
Moderne Kassettensputteranlagen erlauben die Beschichtung großflächiger Substrate (> 1 m²). In solchen Anlagen werden beispielsweise bisher Autoscheiben und Fenstergläser mit optischen Schichten besputtert.

Als Material für das Substrat b eignen sich neben mehrschichtigen Dielektrika verstärkte oder unverstärkte Kunststoffe, insbesondere Thermoplaste. Diese Werkstoffe haben hinreichend geringe dielektrische Verluste. Beispiele dafür sind alle Werkstoffe, die für die Herstellung von hochwertigen Radomen, sowie von Leiterplatinen für die Mikrowellentechnik eingesetzt werden. Aus elektrischer Sicht besonders geeignet sind verstärkte und unverstärkte Werkstoffe auf der Basis von Fluorkohlenstoffen wie PTFE, FEP oder PFA, sowie auf der Basis von Polyethylen. Ein besonders geeigneter Werkstoff für das Substrat ist polyethylenfaserverstärktes Polyethylen. Bei diesem Werkstoff können sehr geringe thermische Ausdehnungskoeffizienten realisiert werden. Dieser Werkstoff kann zudem über die Funktion als Dielektrikum hinaus noch tragende Funktionen erfüllen. In einem Ausführungsbeispiel wurde eine Bauweise realisiert, bei der das Substrat **b** aus eine 1 mm dicken Platte aus polyethylenfaserverstärktem Polyethylen und die Grundstruktur aus carbonfaserverstärktem Epoxidharz besteht.

Die Herstellung der Erhebungen oder Vertiefungen kann durch thermomechanisches Umformen von Platten erfolgen. In einem Ausführungsbeispiel wird eine 1,5 mm dicke Platte aus glasmikrofaserverstärktem PTFE (unter der Handelsbezeichnung RT/Duroid 5780 erhältlich, RT/Duroid ist ein eingetragenes Warenzeichen der Rogers Corporation, Arizona, USA) bei 350°C zwischen konturierten Metallstempeln tiefgezogen. In einer anderen Ausbildungsform kann die Form des Substrats **b** oder der Grundstruktur durch mechanische Bearbeitung (z.B. durch Fräsen) hergestellt werden.

Die Beschichtung des Substrats kann mit den Verfahren erfolgen, die weiter oben zur Beschichtung der Grundplatte genannt waren. Die Strukturierung der Metallschichten kann durch Ätzverfahren oder Lift-off-Verfahren erfolgen. Als Ätzresist oder Lift-off-Schicht können photoempfindliche Lacke und Folien eingesetzt werden, aber auch (mechanisch) strukturierte Polymer- und Metallfolien.
Geeignet ist folgendes Verfahren:
- Eine lichtempfindliche Folie wird auf ein Teflon-Substrat der Mikrostripantenne aufgewalzt.
- Metallbeschichtung wieder wie weiter oben beschrieben oder durch Aufdampfen oder Aufsputtern.
- Nach dem letzten Beschichtungsschritt wird die Folie mitsamt der unerwünschten Beschichtung abgezogen (Negativverfahren).

Die optisch strukturierten Folien können vor oder nach Verformung des Teflon-Substrats aufgebracht werden. Es kann auch auf eine Tauchbadlackierung mit Photolack übergegangen werden, wobei derTauchlack zum Lift-off der freibleibenden Flachen in Azeton abgelöst wird.

Die Ankoppelung der Strahlerelemente kann auch dadurch erfolgen, daß die Zuleitung nicht auf dem Substat, sondern jeweils im Substrat bis unter das jeweilige Strahlerelement geführt ist und die relative Dielektrizitätskonstante des Substratmaterials zwischen Zuleitung und Strahler lokal erhöht wird.

Die Erfindung wird anhand zweier Figuren näher erläutert.

Beide Figuren zeigen je einen Ausschnitt aus einer Gruppenantenne mit den Grundplatten a, dem elektrisch isolierenden Substrat b und Strahlerelementen c. Gezeichnet sind weiter die Speiseleitungen d und sich verbreiternde Übergangsbereiche e, die die Speiseleitungen d mit den Strahlerelementen c elektrisch verbinden. Die Erhöhungen oder Vertiefungen können beispielsweise zwischen 0,5 und 10 mm hoch (tief) sein.
Figur 1 zeigt die Ausführung mit mesa-förmiger Erhöhung des Substrats b.
Figur 2 zeigt die Ausführung mit wannenförmiger Vertiefung der Grundplatte a.

## Patentansprüche

1. Mikrostreifenleiterantenne mit
- einer elektrisch leitfähigen Grundplatte (**a**)
- einem elektrisch isolierenden Substrat (**b**) aus Kunststoff
- einer Gruppe von Strahlerelementen (**c**) aus Kupfer
- und Speiseleitungen (**d**),
wobei die Strahlerelemente (**c**) auf Erhebungen aus dielektrischem Material angeordnet sind, deren Lateralabmessungen etwas größer sind als die der Strahlerelemente (**c**), **dadurch gekennzeichnet**, daß die Erhebungen unter den Strahlerelementen (**c**) aus dem isolierenden Substrat (**b**) ausgeformt sind, wodurch ein Raum zwischen Substrat (**b**) und Grundplatte (**a**) unter jeder Erhebung gebildet wird, daß die elektrisch leitfähige Grundplatte (**a**) aus kohlefaserverstärktem Kunststoff besteht,
daß der Raum unter den
Erhebungen mit einem Schaummaterial gefüllt ist und daß die Strahlerelemente (**c**) mit Gold beschichtet sind.

2. Mikrostreifenleiterantenne mit
- einer elektrisch leitfähigen Grundplatte (**a**)
- einem elektrisch isolierenden Substrat (**b**)
- einer Gruppe von Strahlerelementen (**c**)
- und Speiseleitungen (**d**),
wobei die Grundplatte (**a**) unterhalb der auf der Oberseite des Substrats (**b**) angebrachten Strahlerelemente (**c**) Vertiefungen aufweist, deren Lateralabmessungen etwas größer sind als die der Strahlerelemente (**c**), und die Vertiefungen unter den Strahlerelementen (**c**) aus der Grundplatte (**a**) ausgeformt sind, wodurch ein Raum zwischen Substrat (**b**) und Grundplatte (**a**) in jeder Vertiefung gebildet wird, dadurch gekennzeichnet, daß die elektrisch leitfähige Grundplatte (**a**) aus kohlefaserverstärktem Kunststoff besteht,
daß der Raum in den Vertiefungen mit einem Schaummaterial gefüllt ist und daß die Strahlerelemente (c) aus Kupfer bestehen und mit Gold beschichtet sind.

## Claims

1. Microstrip antenna, having:
- an electrically conductive base plate (a);
- an electrically insulating substrate (b) of plastics material;
- a group of radiation elements (c) of copper; and
- feed lines (d),
wherein the radiation elements (c) are disposed on raised areas of dielectric material, the lateral dimensions of which are somewhat larger than those of the radiation elements (c), characterised in that the raised areas are formed below the radiation elements (c) out of the insulating substrate (b), whereby a space between the substrate (b) and the base plate (a) is formed under each raised area, in that the electrically conductive base plate (a) comprises carbon-fibre reinforced plastics material, in that the space under the raised areas is filled with a foam material; and in that the radiation elements (c) are coated with gold.

2. Microstrip antenna having
- an electrically conductive base plate (a);
- an electrically insulating substrate (b);
- a group of radiation elements (c); and
- feed lines (d),
wherein the base plate (a) has depressions below the radiation elements (c) mounted on the top of the substrate (b), the lateral measurements of which depressions are somewhat larger than those of the radiation elements (c), and the depressions below the radiation elements (c) are formed in the base plate (a), whereby a space between the substrate (b) and the base plate (a) is formed in each depression, characterised in that the electrically conductive base plate (a) comprises carbon-fibre reinforced plastics material; and in that the space in the depressions is filled with a foam material; and in that the radiation elements (c) comprise copper and are coated with gold.

## Revendications

1. Antenne à microbande, comprenant
- une plaque de base (a) électriquement conductrice,
- un substrat (b) électriquement isolant en matière plastique,
- un groupe d'éléments émetteurs (c) en cuivre, et
- des lignes d'alimentation (d),
les éléments émetteurs (c) étant disposés sur des bosses en matière diélectrique dont les dimensions latérales sont légèrement plus grandes que celles des éléments émetteurs (c), caractérisée en ce que les bosses sous les éléments émetteurs (c) sont formées dans le substrat isolant (b), ce qui a pour effet de créer sous chaque bosse un espace entre le substrat (b) et la plaque de base (a), que la plaque de base (a) électriquement conductrice est constituée de matière plastique renforcée par des fibres de carbone, que l'espace sous les bosses, entre le substrat (b) et la plaque de base (a), est rempli d'une matière alvéolaire et que les éléments émetteurs (c) sont revêtus d'or.

2. Antenne à microbande, comprenant
- une plaque de base (a) électriquement conductrice,
- un substrat (b) électriquement isolant en matière plastique,
- un groupe d'éléments émetteurs (c) en cuivre, et
- des lignes d'alimentation (d),
la plaque de base (a) présentant sous les éléments émetteurs (c) montés sur la face supérieure du substrat (b), des creux dont les dimensions latérales sont légèrement plus grandes que celles des éléments émetteurs (c), et les creux étant formés sous les éléments émetteurs (c) dans la plaque de base (a), ce qui a pour effet de créer dans chaque creux un espace entre le substrat (b) et la plaque de base (a), caractérisée en ce que la plaque de base (a) électriquement conductrice est constituée de matière plastique renforcée de fibres de carbone, que l'espace dans les creux, entre le substrat (b) et la plaque de base (a), est rempli d'une matière alvéolaire, et que les éléments émetteurs (c) sont réalisés en cuivre et revêtus d'or.
